# EUROPÄISCHE PATENTSCHRIFT

(11) **EP 2 609 182 B1**
(45) Veröffentlichungstag und Bekanntmachung des Hinweises auf die Patenterteilung: **26.11.2014**
(21) Anmeldenummer: 11752161.7
(22) Anmeldetag: 22.08.2011
(51) Int. Cl.: C11D 3/37, C11D 11/00, C11D 17/06, C11D 3/00

(54) **VERWENDUNG EINES THERMOPLASTISCHEN POLYMERS ZUR VERHINDERUNG DER KUNSTSTOFFVERFÄRBUNG WÄHREND DER REINIGUNGSVORGANGS IN GESCHIRRSPÜLMASCHINEN**
USE OF A THERMOPLASTIC POLYMER FOR PREVENTING DISCOLORATION OF PLASTIC DURING THE CLEANING PROCESS IN DISHWASHERS
UTILISATION D'UN POLYMÈRE THERMOPLASTIQUE POUR EMPÊCHER LA COLORATION DE MATIÈRES PLASTIQUES PENDANT LE LAVAGE EN LAVE-VAISSELLE

(30) Priorität: 26.08.2010 DE 102010039815
(43) Veröffentlichungstag der Anmeldung: 03.07.2013
(73) Patentinhaber: Henkel AG & Co. KGaA, 40589 Düsseldorf (DE)
(72) Erfinder: EITING, Thomas, 40589 Düsseldorf (DE); ZIPFEL, Johannes, 40593 Düsseldorf (DE); KESSLER, Arnd, 40789 Monheim am Rhein (DE); NITSCH, Christian, 40591 Düsseldorf (DE); BASTIGKEIT, Thorsten, 42279 Wuppertal (DE); MENKE, Silke, 42781 Haan (DE); LUNEAU, Benoit, 40225 Düsseldorf (DE); KROPF, Christian, 40724 Hilden (DE)
(74) Vertreter: Wacker, Manfred
(86) Internationale Anmeldenummer: PCT/EP2011/064373
(87) Internationale Veröffentlichungsnummer: WO 2012/025486

(56) Entgegenhaltungen:
- EP-A1- 1 373 450
- WO-A1-2005/017084
- WO-A1-2009/124908
- WO-A1-2010/078979
- US-A- 5 827 808

## Beschreibung

Die vorliegende Patentanmeldung betrifft die Verwendung eines thermoplastischen Polymers in maschinellen Geschirrspülmitteln zur Verhinderung der Verfärbung von Kunststoffgegenständen durch Farbstoffe aus farbigen Lebensmittelzückstanden beim maschinellen Geschirrspülen.

An maschinell gespültes Geschirr werden heute häufig höhere Anforderungen gestellt als an manuell gespültes Geschirr. So wird auch ein auf den ersten Blick von Speiseresten völlig gereinigtes Geschirr dann als nicht einwandfrei bewertet, wenn es nach dem maschinellen Geschirrspülen noch Verfärbungen aufweist, die beispielsweise auf der Anlagerung pflanzlicher Farbstoffe auf der Geschirroberfläche beruhen.

Um fleckenloses Geschirr zu erhalten, werden in maschinellen Geschirrspülmitteln aus diesem Grund beispielsweise Bleichmittel eingesetzt. Zur Aktivierung dieser Bleichmittel und um beim Reinigen bei Temperaturen von 60 °C und darunter eine verbesserte Bleichwirkung zu erreichen, enthalten maschinelle Geschirrspülmittel in der Regel weiterhin Bleichaktivatoren oder Bleichkatalysatoren, wobei sich insbesondere die Bleichkatalysatoren als besonders wirkungsvoll erwiesen haben.

Die in Bezug auf die Beseitigung oberflächlicher Anfärbungen von Geschirrteilen vorteilhafte Reaktivität üblicher Bleichmittel ist für deren Konfektionierung in festen wie flüssigen Reinigungsmittelformulierungen von Nachteil. Wechselwirkungen zwischen dem Bleichmittel und anderen Bestandteilen dieser Reinigungsmittel zwingen häufig zu speziellen Schutzmaßnahmen wie der Bleichmittelbeschichtung oder der Konfektionierung in getrennten Phasen des Reinigungsmittels (Mehrschichtabletten, Zweikammerflaschen).

Als eine Alternative zu den bekannten Bleichmitteln wird in dem europäischen Patent EP 1 373 450 (BASF) der Einsatz spezifischer Carbonsäure-haltiger Copolymere zur Verhinderung der Verfärbung von Kunststoffgegenständen beim maschinelle Geschirrspülen diskutiert.

Die internationale Patentanmeldung WO 02/033038 A2 (Procter & Gamble) beschreibt den Einsatz spezieller quervernetzter Polymere zur Beseitigung von Anfärbungen auf Geschirroberflächen.

WO 2010/078979 beschreibt den Einsatz von Polyamid und US 5 827 808 den Einsatz von Celluloseether zur Beseitigung von Anfärbungen auf Geschirroberflächen.

Überraschenderweise wurde festgestellt, dass Anfärbungen, insbesondere Anfärbungen auf Kunststoffoberflächen beim maschinellen Geschirrspülen durch den Zusatz thermoplastischer Polymere in die Spülflotte vermieden oder zumindest in ihrem Umfang vermindert werden können.

Ein erster Gegenstand dieser Anmeldung ist daher die Verwendung gemäß Anspruch 1.

Das erfindungsgemäß verwendete thermoplastische Polymer ist vorzugsweise wasserunlöslich. Als wasserunlöslich werden im Rahmen dieser Anmeldung solche Polymere bezeichnet, die sich in Wasser bei 20°C zu weniger als 1g/1000ml, vorzugsweise zu weniger als 0,5g/1000ml und insbesondere zu weniger als 0,1 g/1000ml auflösen. Die Wasserlöslichkeit besonders bevorzugter wasserunlöslicher Polymere beträgt weniger als 0,01 g/1000ml. Zur Bestimmung der Löslichkeit wird 1g des Polymers in 100 ml Wasser (20°C) eingebracht und mithilfe eines vierblättrigen Rührers (IKA RW 20) mit 30 mm Durchmesser bei 800 U/min für 300 Sekunden gerührt.

Erfindungsgemäß werden Polyolefine, bevorzugt Polyethylen, Polypropylen, Polyvinylchlorid oder Polystyrol und insbesondere das Polyethylen eingesetzt.

Aufgrund seiner besonderen Eignung in Bezug auf die Verhinderung der Verfärbung von Kunststoffgegenständen beim maschinellen Geschirrspülen wird erfindungsgemäß bevorzugt das thermoplastische Polymer Polyethylen eingesetzt.

Das thermoplastische Polymer wird in einer ersten bevorzugten Ausführungsform in Form von Partikeln oder Pulvern, von Filmen oder Folien, Granulaten, Extrudaten oder Gießkörpern eingesetzt. Die Verarbeitung, das heißt die Homogenisierung und/oder Plastifizierung und/oder Formgebung des erfindungsgemäßen Polymergemisches erfolgt dabei beispielsweise durch Pressen, Extrudieren, Spritzgießen oder Blasverfahren.

Durch die Wahl der Konfektionsform erfindungsgemäß eingesetzter thermoplastischer Polymere kann die Verfärbung von Kunststoffgegenständen beeinflusst werden. Zur weitestgehenden Verhinderung einer solchen Verfärbung hat es sich als vorteilhaft erwiesen, dass das thermoplastische Polymer in Partikelform vorliegt und mindestens 50 Gew.-%, vorzugsweise mindestens 70 Gew.-% und insbesondere mindestens 90 Gew.-% der Partikel eine Partikelgröße zwischen 1 und 2000 µm, bevorzugt zwischen 5 und 1000 µm und insbesondere zwischen 50 und 250 µm aufweisen. Die Partikelgröße kann insbesondere mit Hilfe dynamischer Lichtstreuung bestimmt werden, die üblicherweise an verdünnten Suspensionen, die z.B. 0,01 bis 1 Gew.-% der Partikel enthalten, durchgeführt wird.

Eine weitere Verminderung der Kunststoffverfärbung kann durch den Einsatz poröser Polymerstrukturen erreicht werden. Es ist daher erfindungsgemäß bevorzugt, dass das thermoplastische Polymer eine poröse Struktur mit einem durchschnittlichen Porendurchmesser (gemäß DIN 66133) von 0,01 bis 0,20 µm und insbesondere von 0,02 bis 0,1 µm aufweist.

In einer besonders bevorzugten Ausführungsform wird das thermoplastische Polymer in Form eines festen Schaums eingesetzt. Als Schaum wird dabei ein Gebilde aus gasgefüllten Zellen bezeichnet, welche im vorliegenden Fall durch hochviskose oder feste Zellstege begrenzt werden. In einer bevorzugten Ausführungsform weist der Schaum mittlere Porengrößen unterhalb 10 mm, vorzugsweise unterhalb 5 mm und insbesondere unterhalb 2 mm, auf. Das Porenvolumen beträgt vorzugsweise mindestens 20 Vol.-%, vorzugsweise mindestens 40 Vol.-%, besonders bevorzugt mindestens 60 Vol.-% und insbesondere mindestens 70 Vol.-% des Gesamtvolumen des Polymergemisches.

Die Schaumstruktur kann durch chemische Reaktion, durch Zugabe von Blähmitteln (Treibmitteln), die sich bei bestimmten Temperaturen unter Gasbildung zersetzen, durch Zusatz flüchtiger Lösungsmittel, beispielsweise flüchtige Kohlenwasserstoffe mit einem Siedepunkt zwischen 40 und 60°C, oder durch Beaufschlagung mit Gasen erreicht werden.

Die spezifische Oberfläche nach BET (gemäß DIN 66131) der thermoplastischen Polymere beträgt vorzugsweise mindestens 1 m²/g, bevorzugt mindestens 2 m²/g und insbesondere mindestens 5 m²/g.

Das thermoplastische Polymer wird vorzugsweise als Bestandteil einer Reinigungsmittelformulierung eingesetzt. Der Gewichtsanteil des thermoplastischen Polymers an der Reinigungsmittelformulierung beträgt dabei vorzugsweise zwischen 0,1 und 25 Gew.-%, bevorzugt zwischen 0,2 und 15 Gew.-% und insbesondere zwischen 1,0 und 10 Gew.-%.

Alternativ zu dem zuvor beschriebenen Zusatz thermoplastischen Polymers zu einer Reinigungsmittelformulierung kann das thermoplastische Polymer der Reinigungsflotte im Rahmen eines maschinellen Geschirrspülverfahrens ohne weiteres auch separat zugesetzt werden, z.B. als Additiv.

Wird das thermoplastische Polymer gemeinsam mit einer Reinigungsmittelformulierung, beispielsweise als Bestandteil dieser Reinigungsmittelformulierung, in einem maschinellen Geschirrspülverfahren verwendet, so hat es sich in Bezug auf die Verhinderung der Verfärbung von Kunststoffgegenständen bei einem solchen maschinellen Geschirrspülverfahren als vorteilhaft erwiesen, wenn die Reinigungsmittelformulierung nichtionisches Tensid, vorzugsweise in Gewichtsanteilen von 0,1 bis 10 Gew.-%, bevorzugt von 0,2 bis 8,0 Gew.-% und insbesondere von 0,5 bis 5,0 Gew.-%, jeweils bezogen auf das Gesamtgewicht der Reinigungsmittelformulierung, enthält.

Ein weiterer bevorzugter Gegenstand der vorliegenden Anmeldung ist die Verwendung thermoplastischer Polymere zur Verhinderung der Verfärbung von Kunststoffgegenständen während des Reinigungsvorgangs in Geschirrspülmaschinen, in deren Verlauf der Reinigungsflotte nichtionische Tenside zugesetzt werden.

Wird das thermoplastische Polymer gemeinsam mit einer Reinigungsmittelformulierung, beispielsweise als Bestandteil dieser Reinigungsmittelformulierung, in einem maschinellen Geschirrspülverfahren verwendet, so hat es sich in Bezug auf die Verhinderung der Verfärbung von Kunststoffgegenständen bei einem solchen maschinellen Geschirrspülverfahren als vorteilhaft erwiesen, wenn die Reinigungsmittelformulierung reinigungsaktives Polymer vorzugsweise in Gewichtsanteilen von 0,1 bis 15 Gew.-%, bevorzugt von 0,5 bis 12 Gew.-% und insbesondere von 2,0 bis 8,0 Gew.-%, jeweils bezogen auf das Gesamtgewicht der Reinigungsmittelformulierung, enthält.

Ein weiterer bevorzugter Gegenstand der vorliegenden Anmeldung ist die Verwendung thermoplastischer Polymere zur Verhinderung der Verfärbung von Kunststoffgegenständen während des Reinigungsvorgangs in Geschirrspülmaschinen, in deren Verlauf der Reinigungsflotte reinigungsaktive Polymere zugesetzt werden.

Die reinigungsaktiven anionischen Polymere bilden eine erste Gruppe der bevorzugt in Kombination mit den thermoplastischen Polymeren eingesetzten reinigungsaktiven Polymere.

Die reinigungsaktiven anionischen Polymere können zwei, drei, vier oder mehr unterschiedliche Monomereinheiten aufweisen. Die Gruppe dieser Polymere umfasst neben den homo- und copolymeren Polycarboxylaten u.a. auch die copolymeren Polysulfonate, die neben einem Monomer aus der Gruppe der ungesättigten Carbonsäuren mindestens ein weiteres Monomer aus der Gruppe der ungesättigten Sulfonsäuren aufweisen.

Die polymeren Polycarboxylate bilden eine erste Gruppe reinigungsaktiver anionischer Polymere. Beispiele für derartige Polymere sind die Alkalimetallsalze der Polyacrylsäure oder der Polymethacrylsäure, beispielsweise solche mit einer relativen Molekülmasse von 500 bis 70000 g/mol.

Geeignete anionische Polymere sind insbesondere Polyacrylate, die bevorzugt eine Molekülmasse von 2000 bis 20000 g/mol aufweisen. Aufgrund ihrer überlegenen Löslichkeit können aus dieser Gruppe wiederum die kurzkettigen Polyacrylate, die Molmassen von 2000 bis 10000 g/mol, und besonders bevorzugt von 3000 bis 5000 g/mol, aufweisen, bevorzugt sein.

Geeignet sind weiterhin copolymere Polycarboxylate, insbesondere solche der Acrylsäure mit Methacrylsäure und der Acrylsäure oder Methacrylsäure mit Maleinsäure. Als besonders geeignet haben sich Copolymere der Acrylsäure mit Maleinsäure erwiesen, die 50 bis 90 Gew.-% Acrylsäure und 50 bis 10 Gew.-% Maleinsäure enthalten. Ihre relative Molekülmasse, bezogen auf freie Säuren, beträgt im allgemeinen 2000 bis 70000 g/mol, vorzugsweise 20000 bis 50000 g/mol und insbesondere 30000 bis 40000 g/mol.

Bevorzugte copolymere Polysulfonate enthalten neben Sulfonsäuregruppen-haltigem(n) Monomer(en) wenigstens ein Monomer aus der Gruppe der ungesättigten Carbonsäuren.

Als ungesättigte Carbonsäure(n) wird/werden mit besonderem Vorzug ungesättigte Carbonsäuren der Formel R¹(R²)C=C(R³)COOH eingesetzt, in der R¹ bis R³ unabhängig voneinander für -H,-CH₃, einen geradkettigen oder verzweigten gesättigten Alkylrest mit 2 bis 12 Kohlenstoffatomen, einen geradkettigen oder verzweigten, ein- oder mehrfach ungesättigten Alkenylrest mit 2 bis 12 Kohlenstoffatomen, mit -NH₂, -OH oder -COOH substituierte Alkyl- oder Alkenylreste wie vorstehend definiert oder für -COOH oder -COOR⁴ steht, wobei R⁴ ein gesättigter oder ungesättigter, geradkettiger oder verzweigter Kohlenwasserstoffrest mit 1 bis 12 Kohlenstoffatomen ist.

Besonders bevorzugte ungesättigte Carbonsäuren sind Acrylsäure, Methacrylsäure, Ethacrylsäure, α-Chloroacrylsäure, α-Cyanoacrylsäure, Crotonsäure, α-Phenyl-Acrylsäure, Maleinsäure, Maleinsäureanhydrid, Fumarsäure, Itaconsäure, Citraconsäure, Methylenmalonsäure, Sorbinsäure, Zimtsäure oder deren Mischungen. Einsetzbar sind selbstverständlich auch die ungesättigten Dicarbonsäuren.

Bei den Sulfonsäuregruppen-haltigen Monomeren sind solche der Formel

R⁵(R⁶)C=C(R⁷)-X-SO₃H

bevorzugt, in der R⁵ bis R⁷ unabhängig voneinander für -H, -CH₃, einen geradkettigen oder verzweigten gesättigten Alkylrest mit 2 bis 12 Kohlenstoffatomen, einen geradkettigen oder verzweigten, ein- oder mehrfach ungesättigten Alkenylrest mit 2 bis 12 Kohlenstoffatomen, mit-NH₂, -OH oder -COOH substituierte Alkyl- oder Alkenylreste oder für -COOH oder -COOR⁴ steht, wobei R⁴ ein gesättigter oder ungesättigter, geradkettiger oder verzweigter Kohlenwasserstoffrest mit 1 bis 12 Kohlenstoffatomen ist, und X für eine optional vorhandene Spacergruppe steht, die ausgewählt ist aus -(CH₂)ₙ- mit n = 0 bis 4, -COO-(CH₂)ₖ- mit k = 1 bis 6, -C(O)-NH-C(CH₃)₂-, - C(O)-NH-C(CH₃)₂-CH₂- und -C(O)-NH-CH(CH₂CH₃)-.

Unter diesen Monomeren bevorzugt sind solche der Formeln

H₂C=CH-X-SO₃H

H₂C=C(CH₃)-X-SO₃H

HO₃S-X-(R⁶)C=C(R⁷)-X-SO₃H,

in denen R⁶ und R⁷ unabhängig voneinander ausgewählt sind aus -H, -CH₃, -CH₂CH₃, -CH₂CH₂CH₃, -CH(CH₃)₂ und X für eine optional vorhandene Spacergruppe steht, die ausgewählt ist aus -(CH₂)ₙ- mit n = 0 bis 4, -COO-(CH₂)ₖ- mit k = 1 bis 6, -C(O)-NH-C(CH₃)₂-, -C(O)-NH-C(CH₃)₂-CH₂- und -C(O)-NH-CH(CH₂CH₃)-.

Besonders bevorzugte Sulfonsäuregruppen-haltige Monomere sind dabei 1-Acrylamido-1-propansulfonsäure, 2-Acrylamido-2-propansulfonsäure, 2-Acrylamido-2-methyl-1-propansulfonsäure, 2-Methacrylamido-2-methyl-1-propansulfonsäure, 3-Methacrylamido-2-hydroxy-propansulfonsäure, Allylsulfonsäure, Methallylsulfonsäure, Allyloxybenzolsulfonsäure, Methallyloxybenzolsulfonsäure, 2-Hydroxy-3-(2-propenyloxy)propansulfonsäure, 2-Methyl-2-propen1-sulfonsäure, Styrolsulfonsäure, Vinylsulfonsäure, 3-Sulfopropylacrylat, 3-Sulfopropylmethacrylat, Sulfomethacrylamid, Sulfomethylmethacrylamid sowie Mischungen der genannten Säuren oder deren wasserlösliche Salze.

In den Polymeren können die Sulfonsäuregruppen ganz oder teilweise in neutralisierter Form vorliegen, d.h. dass das acide Wasserstoffatom der Sulfonsäuregruppe in einigen oder allen Sulfonsäuregruppen gegen Metallionen, vorzugsweise Alkalimetallionen und insbesondere gegen Natriumionen, ausgetauscht sein kann. Der Einsatz von teil- oder vollneutralisierten sulfonsäuregruppenhaltigen Copolymeren ist erfindungsgemäß bevorzugt.

In einer weiteren bevorzugten Ausführungsform umfassen die Copolymere neben Carboxylgruppen-haltigem Monomer und Sulfonsäuregruppen-haltigen Monomer weiterhin wenigstens ein nichtionisches, vorzugsweise hydrophobes Monomer. Durch den Einsatz dieser hydrophob modifizierten Polymere konnte insbesondere die Klarspülleistung erfindungsgemäßer maschineller Geschirrspülmittel verbessert werden.

Als nichtionische Monomere werden vorzugsweise Monomere der allgemeinen Formel R¹(R²)C=C(R³)-X-R⁴ eingesetzt, in der R¹ bis R³ unabhängig voneinander für -H, -CH₃ oder -C₂H₅ steht, X für eine optional vorhandene Spacergruppe steht, die ausgewählt ist aus -CH₂-, -C(O)O-und -C(O)-NH-, und R⁴ für einen geradkettigen oder verzweigten gesättigten Alkylrest mit 2 bis 22 Kohlenstoffatomen oder für einen ungesättigten, vorzugsweise aromatischen Rest mit 6 bis 22 Kohlenstoffatomen steht.

Besonders bevorzugte nichtionische Monomere sind Buten, Isobuten, Penten, 3-Methylbuten, 2-Methylbuten, Cyclopenten, Hexen, Hexen-1, 2-Methlypenten-1, 3-Methlypenten-1, Cyclohexen, Methylcyclopenten, Cyclohepten, Methylcyclohexen, 2,4,4-Trimethylpenten-1, 2,4,4-Trimethylpenten-2, 2,3-Dimethylhexen-1, 2,4-Diemthylhexen-1, 2,5-Dimethlyhexen-1, 3,5-Dimethylhexen-1, 4,4-Dimehtylhexan-1, Ethylcyclohexyn, 1-Octen, α-Olefone mit 10 oder mehr Kohlenstoffatomen wie beispielsweise 1-Decen, 1-Dodecen, 1-Hexadecen, 1-Oktadecen und C22-α-Olefin, 2-Styrol, α-Methylstyrol, 3-Methylstyrol, 4-Propylstryol, 4-Cyclohexylstyrol, 4-Dodecylstyrol, 2-Ethyl-4-Benzylstyrol, 1-Vinylnaphthalin, 2,Vinylnaphthalin, Acrylsäuremethylester, Acrylsäureethylester, Acrylsäurepropylester, Acrylsäurebutylester, Acrylsäurepentylester, Acrylsäurehexylester, Methacrylsäuremethylester, N-(Methyl)acrylamid, Acrylsäure-2-Ethylhexylester, Methacrylsäure-2-Ethylhexylester, *N*-(2-Ethylhexyl)acrylamid, Acrylsäureoctylester, Methacrylsäureoctylester, *N*-(Octyl)acrylamid, Acrylsäurelaurylester, Methacrylsäurelaurylester, *N*-(Lauryl)acrylamid, Acrylsäurestearylester, Methacrylsäurestearylester, *N*-(Stearyl)acrylamid, Acrylsäurebehenylester, Methacrylsäurebehenylester und *N*-(Behenyl)acrylamid oder deren Mischungen.

Wie zuvor ausgeführt eignet sich der Einsatz thermoplastischer Polymere zur Verhinderung der Verfärbung von Kunststoffgegenständen während des Reinigungsvorgangs in Geschirrspülmaschinen. Damit ist der Zusatz von thermoplastischen Polymeren geeignet, die üblicherweise in maschinellen Geschirrspülverfahren eingesetzten Bleichmittel zu substituieren. Die erfindungsgemäße Verwendung thermoplastischer Polymere in Reinigungsmittelformulierungen, die kein Bleichmittel enthalten ist daher ebenso ein bevorzugter Gegenstand der vorliegenden Anmeldung wie die Verwendung thermoplastischer Polymere in maschinellen Geschirrspülverfahren, welche ohne Zusatz von Bleichmitteln durchgeführt werden.

Bei den zuvor beschriebenen Kunststoffgegenständen kann es sich um das in dem maschinellen Geschirrspülverfahren zu reinigende Geschirr, Besteck ebenso handeln, wie um aus Kunststoff gefertigte Einbauten in der Geschirrspülmaschine.

Zur Gruppe der Kunststoffe, deren Verfärbung mittels der erfindungsgemäßen Verwendung in besonderem Maße vermindert werden kann zählen insbesondere Polycarbonat, Polypropylen, Melamin (2,4,6-Triamino-*s*-triazin) oder Silikon.

Ein weiterer bevorzugter Gegenstand der vorliegenden Anmeldung ist daher die Verwendung eines thermoplastischen Polymers mit Ausnahme von Polyamid zur Verhinderung der Verfärbung von Kunststoffgegenständen aus Polycarbonat, Polypropylen, Melamin (2,4,6-Triamino-*s*-triazin) oder Silikon während des Reinigungsvorgangs in Geschirrspülmaschinen.

Bei der durch den erfindungsgemäßen Einsatz thermoplastischer Polymere verminderten Verfärbung handelt es sich um Verfärbungen durch Farbstoffe aus farbigen Lebensmittelrückständen, vorzugsweise aus pflanzlichen Lebensmittelrückständen. Besonders wirksam kann die Übertragung der folgenden Farbstoffe inhibiert bzw. zumindest reduziert werden:
- Anthocyanfarbstoffe, wie z.B. Cyanidin, z.B. aus Kirschen oder Heidelbeeren,
- Betanidin, z.B. aus der roten Beete,
- Carotinoide wie z.B. Lycopin oder beta-Carotin, z.B. aus Tomaten, Ketchup oder Möhren,
- Curcumafarbstoffe, wie z.B. Curcumin, z.B. aus Curry und Senf,
- Gerbstoffe, z.B. aus Tee, Obst, Rotwein
- Huminsäure, z.B. aus Kaffee, Tee, Kakao,
- Chlorophyll, z.B. aus grünen Kräutern.

Ein weiterer bevorzugter Gegenstand der vorliegenden Anmeldung ist daher die Verwendung eines thermoplastischen Polymers mit Ausnahme von Polyamid zur Verhinderung der Verfärbung von Kunststoffgegenständen durch pflanzliche Farbstoffe, insbesondere Carotine, während des Reinigungsvorgangs in Geschirrspülmaschinen.

Besonders bevorzugt ist die Verwendung von Polyethylen zur Verhinderung der Verfärbung von Kunststoffgegenständen aus Polycarbonat, Polypropylen, Melamin (2,4,6-Triamino-*s*-triazin) oder Silikon durch pflanzliche Farbstoffe, insbesondere Carotine, während des Reinigungsvorgangs in Geschirrspülmaschinen.

### Beispiele

In einer Geschirrspülmaschine Bosch SGS 750 M22 werden weiße Polypropylenbretter nach Zusatz einer Schmutzmenge, umfassend Ketchup (80g), Olivenöl (15g), Salz (10g), Essig (5g) Paprikagewürz (3,7g) und Curry (3,7g) bei 70°C gespült. Als Reinigungsmittel werden die folgenden maschinellen Geschirrspülmittel eingesetzt:
- Versuchsreihe 1:: 25 g eines handelsüblichen maschinellen Geschirrspülmittels
- Versuchsreihe 2:: 25 g des Geschirrspülmittels aus Versuchreihe 1 in Kombination mit 2,0 g Polyethylenpartikeln

Die Färbung der Polypropylenbretter wird vor und nach dem Reinigungsgang spektrometrisch vermessen. Der Farbunterschied der Bretter vor und nach dem Reinigungsgang wird als dE-Wert erhalten. Je geringer dieser dE-Wert, desto geringer ist die Verfärbung der Polypropylenbretter. Es wurden die folgenden Messwerte erhalten:
- Versuchsreihe 1:: dE = 16,09
- Versuchsreihe 2:: dE = 12,26

Diesen Ergebnissen ist zu entnehmen, dass durch den Zusatz thermoplastischer Polymere die Verfärbung von Kunststoffgegenständen während des Reinigungsvorgangs in Geschirrspülmaschinen vermindert wird.

## Patentansprüche

1. Verwendung eines thermoplastischen Polymers mit Ausnahme von Polyamid zur Verhinderung oder Verminderung der Verfärbung von Kunststoffgegenständen durch Farbstoffe aus farbigen Lebensmittelrückständen während des Reinigungsvorgangs in Geschirrspülmaschinen, **dadurch gekennzeichnet, dass** es sich bei dem thermoplastischen Polymer um ein Polyolefin, vorzugsweise Polyethylen, Polypropylen, Polyvinylchlorid oder Polystyrol, handelt.

2. Verwendung nach Anspruch 1, **dadurch gekennzeichnet, dass** es sich bei dem thermoplastischen Polymer um Polyethylen handelt.

3. Verwendung nach einem der vorherigen Ansprüche, **dadurch gekennzeichnet, dass** der Kunststoffgegenstand aus Polycarbonat, Polypropylen, Melamin (2,4,6-Triamino-*s*-triazin) oder Silikon besteht.

4. Verwendung nach einem der vorherigen Ansprüche, **dadurch gekennzeichnet, dass** die Verfärbung durch pflanzliche Farbstoffe, insbesondere ausgewählt aus Anthocyanfarbstoffen, Betanidin, Carotinoiden, Curcumafarbstoffen, Gerbstoffen, Huminsäure und Chlorophyll, verhindert oder vermindert wird.

5. Verwendung nach einem der vorherigen Ansprüche, **dadurch gekennzeichnet, dass** das thermoplastische Polymer in Partikelform vorliegt und mindestens 50 Gew.-%, vorzugsweise mindestens 70 Gew.-% und insbesondere mindestens 90 Gew.-% der Partikel eine Partikelgröße zwischen 1 und 2000 µm, bevorzugt zwischen 5 und 1000 µm und insbesondere zwischen 50 und 250 µm aufweisen.

6. Verwendung nach einem der vorherigen Ansprüche, **dadurch gekennzeichnet, dass** das thermoplastische Polymer eine poröse Struktur mit einem durchschnittlichen Porendurchmesser (gemäß DIN 66133) von 0,01 bis 0,20 µm und insbesondere von 0,02 bis 0,1 µm aufweist.

7. Verwendung nach einem der vorherigen Ansprüche, **dadurch gekennzeichnet, dass** das thermoplastische Polymere in Form eines festen Schaums vorliegt.

8. Verwendung nach einem der vorherigen Ansprüche, **dadurch gekennzeichnet, dass** das thermoplastische Polymer als Bestandteil einer Reinigungsmittelformulierung eingesetzt wird.

9. Verwendung nach Anspruch 8, **dadurch gekennzeichnet, dass** der Gewichtsanteil des thermoplastischen Polymers an der Reinigungsmittelformulierung zwischen 0,1 und 25 Gew.-%, vorzugsweise zwischen 0,2 und 15 Gew.-% und insbesondere zwischen 1,0 und 10 Gew.-% beträgt.

10. Verwendung nach einem der Ansprüche 8 oder 9, **dadurch gekennzeichnet, dass** die Reinigungsmittelformulierung nichtionisches Tensid, vorzugsweise in Gewichtsanteilen von 0,1 bis 10 Gew.-%, bevorzugt von 0,2 bis 8,0 Gew.-% und insbesondere von 0,5 bis 5,0 Gew.-%, jeweils bezogen auf das Gesamtgewicht der Reinigungsmittelformulierung, enthält.

11. Verwendung nach einem der vorherigen Ansprüche, **dadurch gekennzeichnet, dass** die Reinigungsmittelformulierung reinigungsaktives Polymer, vorzugsweise in Gewichtsanteilen von 0,1 bis 15 Gew.-%, bevorzugt von 0,5 bis 12 Gew.-% und insbesondere von 2,0 bis 8,0 Gew.-%, jeweils bezogen auf das Gesamtgewicht der Reinigungsmittelformulierung, enthält.

12. Verwendung nach Anspruch 11, **dadurch gekennzeichnet, dass** es sich bei dem reinigungsaktiven Polymer um ein anionisches Polymer, insbesondere um ein Sulfopolymer, handelt.

13. Verwendung nach einem der vorherigen Ansprüche, **dadurch gekennzeichnet, dass** die Reinigungsmittelformulierung kein Bleichmittel enthält.

## Claims

1. Use of a thermoplastic polymer, with the exception of polyamide, to prevent or decrease discolouration of plastic objects as a result of dyes from coloured food residues during the cleaning process in automatic dishwashers, **characterized in that** the thermoplastic polymer is a polyolefin, preferably polyethylene, polypropylene, polyvinyl chloride or polystyrene.

2. The use according to Claim 1, **characterized in that** the thermoplastic polymer is polyethylene.

3. The use according to one of the preceding claims, **characterized in that** the plastic object is made of polycarbonate, polypropylene, melamine (2,4,6-triamino-*s*-triazine) or silicone.

4. The use according to one of the preceding claims, **characterized in that** discolouration as a result of vegetable dyes, in particular selected from anthocyan dyes, betanidin, carotenoids, curcuma dyes, tanning agents, humic acid and chlorophyll, is prevented or reduced.

5. The use according to one of the preceding claims, **characterized in that** the thermoplastic polymer is present in particle form and that at least 50 wt%, preferably at least 70 wt% and in particular at least 90 wt% of the particles have a particle size between 1 and 2000 µm, preferably between 5 and 1000 µm and in particular between 50 and 250 µm.

6. The use according to one of the preceding claims, **characterized in that** the thermoplastic polymer has a porous structure with an average pore diameter (in accordance with DIN 66133) from 0.01 to 0.20 µm and in particular from 0.02 to 0.1 µm.

7. The use according to one of the preceding claims, **characterized in that** the thermoplastic polymer is present in the form of a solid foam.

8. The use according to one of the preceding claims, **characterized in that** the thermoplastic polymer is utilised as a constituent of a cleaning-agent formulation.

9. The use according to Claim 8, **characterized in that** the weight proportion of the thermoplastic polymer in the cleaning-agent formulation is between 0.1 and 25 wt%, preferably between 0.2 and 15 wt% and in particular between 1.0 and 10 wt%.

10. The use according to one of Claims 8 or 9, **characterized in that** the cleaning-agent formulation contains nonionic surfactant, preferably in weight proportions from 0.1 to 10 wt%, by preference from 0.2 to 8.0 wt% and in particular from 0.5 to 5.0 wt%, based in each case on the total weight of the cleaning-agent formulation.

11. The use according to one of the preceding claims, **characterized in that** the cleaning-agent formulation contains polymer having cleaning activity, preferably in weight proportions from 0.1 to 15 wt%, by preference from 0.5 to 12 wt% and in particular from 2.0 to 8.0 wt%, based in each case on the total weight of the cleaning-agent formulation.

12. The use according to Claim 11, **characterized in that** the polymer having cleaning activity is an anionic polymer, in particular a sulfopolymer.

13. The use according to one of the preceding claims, **characterized in that** the cleaning-agent formulation contains no bleaching agent.

## Revendications

1. Utilisation d'un polymère thermoplastique à l'exclusion du polyamide pour empêcher ou diminuer la coloration d'objets en matière synthétique par des colorants qui trouvent leur origine dans des résidus alimentaires colorés, au cours du processus de nettoyage dans des lave-vaisselle, **caractérisée en ce que** le polymère thermoplastique est une polyoléfine, de préférence du polyéthylène, du polypropylène, du chlorure polyvinyle ou du polystyrène.

2. Utilisation selon la revendication 1, **caractérisée en ce que** le polymère thermoplastique est du polyéthylène.

3. Utilisation selon l'une quelconque des revendications précédentes, **caractérisée en ce que** l'objet en matière synthétique est constitué de polycarbonate, de polypropylène, de mélamine (2,4,6-triamino-*s*-triazine) ou de silicone.

4. Utilisation selon l'une quelconque des revendications précédentes, **caractérisée en ce que** l'on empêche ou on diminue la coloration due à des colorants végétaux en particulier choisis parmi les colorants d'anthocyanes, la bétanidine, les carotinoïdes, les colorants de curcuma, les tannins, l'acide humique et la chlorophylle.

5. Utilisation selon l'une quelconque des revendications précédentes, **caractérisée en ce que** le polymère thermoplastique est présent sous forme particulaire et au moins 50 % en poids, de préférence au moins 70 % en poids et en particulier au moins 90 % en poids des particules présentent une granulométrie entre 1 et 2000 µm, de préférence entre 5 et 1000 µm et en particulier entre 50 et 250 µm.

6. Utilisation selon l'une quelconque des revendications précédentes, **caractérisée en ce que** le polymère thermoplastique présente une structure poreuse dont le diamètre moyen des pores (conformément à la norme DIN 66133) s'élève de 0,01 à 0,20 µm et en particulier de 0,02 à 0,1 µm.

7. Utilisation selon l'une quelconque des revendications précédentes, **caractérisée en ce que** le polymère thermoplastique est présent sous la forme d'une mousse solide.

8. Utilisation selon l'une quelconque des revendications précédentes, **caractérisée en ce que** le polymère thermoplastique est mis en oeuvre sous la forme d'un constituant d'une formulation d'agent de nettoyage.

9. Utilisation selon la revendication 8, **caractérisée en ce que** la fraction pondérale du polymère thermoplastique dans la formulation de l'agent de nettoyage se situe entre 0,1 et 25 % en poids, de préférence entre 0,2 et 15 % en poids et en particulier entre 1,0 et 10 % en poids.

10. Utilisation selon la revendication 8 ou 9, **caractérisée en ce que** la formulation de l'agent de nettoyage contient un agent tensioactif non ionique, de préférence dans des fractions pondérales de 0,1 à 10 % en poids, de préférence de 0,2 à 8,0 % en poids et en particulier de 0,5 à 5,0 % en poids, chaque fois rapportés au poids total de la formulation de l'agent de nettoyage.

11. Utilisation selon l'une quelconque des revendications précédentes, **caractérisée en ce que** la formulation de l'agent de nettoyage contient un polymère possédant une activité de nettoyage, de préférence dans des fractions pondérales de 0,1 à 15 % en poids, de préférence de 0,5 à 12 % en poids et en particulier de 2,0 à 8,0 % en poids, chaque fois rapportés au poids total de la formulation de l'agent de nettoyage.

12. Utilisation selon la revendication 11, **caractérisée en ce que** le polymère possédant une activité de nettoyage est un polymère anionique, en particulier un sulfopolymère.

13. Utilisation selon l'une quelconque des revendications précédentes, **caractérisée en ce que** la formulation de l'agent de nettoyage ne contient pas d'agent de blanchiment.
